# EUROPÄISCHE PATENTSCHRIFT

(11) **EP 2 184 728 B1**
(45) Veröffentlichungstag und Bekanntmachung des Hinweises auf die Patenterteilung: **25.02.2015**
(21) Anmeldenummer: 09013298.6
(22) Anmeldetag: 21.10.2009
(51) Int. Cl.: G09F 9/305, G09F 9/33, A47L 15/42, D06F 39/00, F24C 7/08

(54) **Anzeigevorrichtung**
Display device
Dispositif d'affichage

(30) Priorität: 11.11.2008 DE 102008056758
(43) Veröffentlichungstag der Anmeldung: 12.05.2010
(73) Patentinhaber: Belimed AG, 6300 Zug (CH)
(72) Erfinder: Helm, Thorsten, 48336 Sassenberg (DE)
(74) Vertreter: Feldkamp, Rainer

(56) Entgegenhaltungen:
- EP-A1- 1 696 404
- DE-A1- 2 707 081
- DE-A1- 10 140 427
- DE-A1- 10 155 126
- DE-A1- 10 256 932
- DE-U1- 9 413 388

## Beschreibung

Die Erfindung bezieht sich auf eine Anzeigevorrichtung der im Oberbegriff des Anspruchs 1 genannten Art.

Anzeigevorrichtungen dieser Art werden bei einer Vielzahl von elektrischen oder elektronischen Geräten beispielsweise zur Anzeige des Betriebszustandes des entsprechenden Gerätes verwendet und umfassen in dem Gerät gehalterte Beleuchtungselemente, die selektiv ansteuerbar sind und die nach außen hin zu einer Sichtseite durch eine Frontplatte abgedeckt sind, die ebenfalls in dem Gerät gehaltert ist. Das von den Beleuchtungselementen abgegebene Licht wird durch gegebenenfalls an der Rückseite der Frontplatte angeordnete Blenden hindurch von der Außenseite der Frontplatte aus sichtbar. Hierbei sind neben den Blenden eine Vielzahl von Bauteilen und Montageschritten erforderlich, die die einzelnen Beleuchtungselemente gegenüberliegend zu der hinteren Fläche der Frontplatte an dem Gerät haltern, was insbesondere dann ungünstig ist, wenn die Frontplatte erhebliche Abmessungen aufweist und die Anzeigevorrichtung lediglich in einem Teil dieser Frontplatte angeordnet sein soll. Weiterhin müssen die Beleuchtungseinrichtungen eine erhebliche Leuchtkraft aufweisen, um eine ausreichende Beleuchtung der Frontplatte durch die Blenden hindurch und eine scharfe Abgrenzung der durch dir Beleuchtungselemente dargestellten Symbole sicherzustellen.

Aus der EP 1 696 404 A1 ist eine Leuchtdiodenanordnung bekannt, bei der eine eine beschränkte Lichtdurchlässigkeit aufweisende vordere Leiterplatte mit Ausnehmungen versehen ist, die die Dicke der Leiterplatte in den Anzeigebereichen verringern, wobei der verbleibende Teil der Leiterplatte als Diffusor wirken soll. Leuchtelemente in Form von Leuchtdioden sind so auf der Leiterplatte angeordnet, dass ihre Abstrahlfläche auf den Boden der Ausnehmungen gerichtet ist.

Aus der DE 27 07 081 A1 ist weiterhin eine Anzeigevorrichtung bekannt, bei der eine lichtdurchlässige Frontplatte durch eine Maske gedeckt ist, die den Anzeigebereichen entsprechende Durchbrechungen aufweist. Gegenüberliegend zu diesen Durchbrechungen sind Ausnehmungen in der Frontplatte angeordnet, in die winkelförmige lichtleitende Elemente eingesetzt sind, deren anderes Ende mit Beleuchtungseinrichtungen beleuchtbar ist.

Aus der DE 101 55 126 B4 ist eine Anzeigevorrichtung bekannt, bei der die Frontplatte Durchbrechungen aufweist, durch die hindurch Licht leitende Elemente eingesetzt sind, die aus zwei Teil-Lichtleitern mit unterschiedlichen optischen Eigenschaften gebildet sind, um eine Lichtstreuung an der auf der Vorderseite der Frontplatte liegenden Fläche des Lichtleiters zu erreichen. Die einzelnen Lichtleiter sind in einer Halterung angeordnet, die die der Anzeigefläche gegenüberliegende Fläche der Lichtleiter in Abstand von Beleuchtungselementen hält.

Der Erfindung liegt die Aufgabe zugrunde, eine Anzeigevorrichtung der eingangs genannten Art zu schaffen, die bei einfachem Aufbau eine verbesserte Ausleuchtung der Anzeigebereiche auf der Frontplatte ergibt.

Diese Aufgabe wird durch die im Patentanspruch 1 angegebenen Merkmale gelöst.

Vorteilhafte Ausgestaltungen und Weiterbildungen der Erfindung ergeben sich aus den Unteransprüchen.

Bei der erfindungsgemäßen Anzeigevorrichtung dient die Frontplatte selbst zur Halterung aller Elemente der Anzeigevorrichtung, so dass selbst dann, wenn die Anzeigevorrichtung nur in einem begrenzten Teil der Frontplatten angeordnet ist, getrennte an dem Gerät befestigte Halterungseinrichtungen für die Anzeigevorrichtung entfallen können.

Durch die in Ausnehmungen in der hinteren Fläche der Frontplatte angeordneten lichtleitenden Elemente wird weiterhin eine gezielte Lichtübertragung an die zu beleuchtenden Bereiche der Frontplatte erzielt, wobei die lichtleitenden Elemente aufgrund der durch die Ausnehmungen verringerten Materialstärke der Frontplatte eine verbesserte Lichtübertragung ergeben und eine Fokussierung des von den Beleuchtungselementen in die lichtleitenden Elemente eingestrahlten Lichtes bewirken, so dass auf der Sichtfläche der Frontplatte scharf abgegrenzte beleuchtete Bereiche dargestellt werden, deren Form der Querschnittsform der lichtleitenden Elemente bzw. der Aussparungen entspricht.

Die lichtleitenden Elemente können eine beliebige Querschnittsform parallel zu ihren vorderen und hinteren Stirnflächen aufweisen, wobei diese Querschnittsform von der Form der darzustellenden Symbole abhängt.

Die lichtleitenden Elemente können beispielsweise eine Parallelepiped-Form aufweisen, so dass einzelne Leuchtbalken auf der Sichtfläche der Frontplatte dargestellt werden können, die in einer linearen oder Kreisform angeordnet sein können. Diese lichtleitenden Elemente können durch Leuchtelemente beleuchtet werden, die auf einer Leiterplatte in einer der Anordnung der lichtleitenden Elemente entsprechenden Anordnung angeordnet sind, wobei eine Stirnfläche der lichtleitenden Elemente gegen diese Leuchtelemente auf der Leiterplatte anliegt.

An der hinteren Fläche der Frontplatte ist vorzugsweise eine Halterungsvorrichtung durch Kleben befestigt, die Befestigungsmittel zur Befestigung der Leiterplatte aufweist, wobei durch eine entsprechende Elastizität der Halterungseinrichtungen und/oder der Leiterplatte eine elastische Anpressung der Leuchtelemente gegen die lichtleitenden Elemente und damit eine Anpressung der lichtleitenden Elemente gegen den Boden der Ausnehmungen erreicht wird. Damit können getrennte Befestigungseinrichtungen für die lichtleitenden Elemente, beispielsweise Klebemittel, entfallen, so das sich keine Beeinträchtigung der Lichtübertragung von den Leuchtelementen bis zur Sichtfläche der Frontplatte ergibt. Zu diesem Zweck können die Ausnehmungen eine Querschnittsform aufweisen, die an die Querschnitssform und Abmessungen der lichtleitenden Elemente eng angepasst ist, so dass diese Elemente in diesen Ausnehmungen mit engem Sitz aufgenommen werden.

Die einem lichtleitenden Element zugeordneten Leuchtelemente auf der Leiterplatte können hierbei vorzugsweise Licht mit unterschiedlicher Farbe emittieren, so dass bestimmte Anzeigen nicht nur durch eine selektive Beleuchtung entsprechender Licht leitender Elemente sondern auch durch unterschiedliche Farbgebung dargestellt werden können.

Gemäß einer bevorzugten Ausgestaltung der Erfindung sind die lichtleitenden Elemente (und die zugehörigen Ausnehmungen der Frontplatte und Leuchtelemente auf der Leiterplatte) in Form eines Balkendiagramms oder eines Uhren-Zifferblattes angeordnet, um beispielsweise eine Fortschrittanzeige für den Betrieb einer Maschine zu bilden.

Die gesamte Anzeigevorrichtung kann auf der Rückseite der Frontplatte durch eine haubenförmige lichtundurchlässige Abdeckung abgedeckt sein, um Fremdlicht-Einstrahlungen in den Anzeigebereich zu verhindern.

Ausführungsbeispiele der Erfindung werden nachfolgend anhand der Zeichnungen noch näher erläutert.

In der Zeichnung zeigen:
Figur 1 eine perspektivische Ansicht der auf der hinteren Fläche der Frontplatte angeordneten Elemente einer Ausführungsform der Anzeigevorrichtung;
Figur 2 eine Ansicht einer Ausführungsform der Sichtfläche der Anzeigevorrichtung;
Figur 3 eine Draufsicht auf die der hinteren Seite der Frontplatte zugeordneten Seite einer Ausführungsform der Leiterplatte;
Figur 4 eine Ansicht der hinteren Fläche der Frontplatte mit darin ausgebildeten Ausnehmungen zur Aufnahme der lichtleitenden Elemente.

In Figur 1 ist eine perspektivische Ansicht der auf der hinteren Seite 1b einer Frontplatte 1 angeordneten Bauteile der Anzeigevorrichtung. Diese Elemente umfassen eine Anzahl von lichtleitenden Elementen 2, die in Ausnehmungen 8 in der hinteren Fläche 1b der Frontplatte 1 eingesetzt sind. Die Frontplatte 1 als solche weist eine beschränkte Lichtdurchlässigkeit auf und ist beispielsweise opak ausgebildet. Durch die Vertiefungen oder Ausnehmungen 8 in der hinteren Fläche 1 b der Frontplatte 1 in der in Figur 4 gezeigten Weise wird die Lichtübertragung von den lichtleitenden Elementen 2 zur Sichtfläche 1a der Frontplatte 1 aufgrund der an diesen Stellen verringerten Materialstärke der Frontplatte verbessert, und gleichzeitig wird eine Ausrichtung und Halterung der lichtleitenden Elemente 2 durch bündige Anordnung in den Ausnehmungen 8 erzielt.

Die lichtleitenden Elemente 2 weisen bei der in den Figuren gezeigten Ausführungsform eine Parallelepiped-Form mit einer am Boden der Ausnehmungen 8 anliegenden ersten Stirnfläche und einer dieser gegenüberliegenden zweiten Stirnfläche auf und sind in einer der anzuzeigenden Symbole entsprechenden geometrischen Form auf der hinteren Fläche 1 b der Frontplatte 1 angeordnet, beispielsweise in der aus Figur 2 ersichtlichen Form eines Uhren-Zifferblattes 10.

Auf der hinteren Fläche 1 b der Frontplatte 1 ist weiterhin eine Halterung 3, vorzugsweise durch Kleben befestigt, so dass diese Halterung von der Sichtfläche 1 a der Frontplatte 1 unsichtbar ist.

In Figur 1 ist die Halterung 3 in Form eines Armkreuzes dargestellt, das beispielsweise vier Arme aufweist, an deren Enden jeweils Befestigungsmittel beispielsweise in Form von Gewindehülsen 12 für eine Leiterplatte 4 angeordnet sind. Im Mittelpunkt dieser Halterung ist ein weiteres Befestigungselement zumindest für die Abdeckhaube 6 vorgesehen.

An den Gewindehülsen 12 kann die Leiterplatte mit Hilfe von nicht dargestellten Befestigungsschrauben befestigt werden, die sich durch in der Leiterplatte vorgesehene Befestigungsbohrungen 11 hindurch in die Gewindehülsen erstrecken.

Die in Draufsicht in Figur 3 gezeigte Leiterplatte 4 ist mit Leuchtelementen 5, beispielsweise in Form von zumindest einer lichtemittierenden Diode, bestückt ist. Die geometrische Anordnung der Leuchtelemente 5 auf der Leiterplatte 4 entspricht der geometrischen Anordnung der Ausnehmungen 8 in der Frontplatte 1 bzw. der in die Frontplatte 1 eingesetzten lichtleitenden Elemente 4, so dass die Leuchtelemente 5 an der zweiten Stirnfläche der lichtleitenden Elemente anliegen, die der in den Ausnehmungen 8 liegenden ersten Stirnfläche dieser Elemente 4 gegenüberliegt. Bei einer Befestigung der Leiterplatte 4 mit Hilfe der Halterung 3 an der Frontplatte 1 werden die lichtleitenden Elemente 2 zwischen den Leuchtelementen 5 und dem Boden der Ausnehmungen 8 in der Frontplatte 1 gegen diese angepresst, so dass getrennte Befestigungseinrichtungen für die lichtleitenden Elemente 2, insbesondere Klebemittel, die die Lichtübertragung beeinträchtigen könnten, entfallen können.

Auf der Leiterplatte 4 ist weiterhin eine nur schematisch dargestellte Steckverbindung 9 angeordnet, mit der diese Leiterplatte 4 mit entsprechenden Ansteuereinrichtungen verbunden werden kann.

Wie dies aus Figur 3 zu erkennen ist, können beispielsweise bei einer Ausführungsform jedem lichtleitenden Element 2 jeweils fünf lichtemittierende Dioden 5 zugeordnet sein, die gemäß einer Ausführungsform Licht mit unterschiedlicher Farbe emittieren können, so dass nicht nur selektiv eines oder mehrere der Licht leitenden Elemente 2 beleuchtet werden können, sondern diese Beleuchtung auch mit unterschiedlichen Farben erfolgen kann, um unterschiedliche Anzeigesymbole zu erzeugen.

Als Beispiel können einige der Licht emittierenden Elemente mit einer ersten Farbe angesteuert werden, während zur Anzeige eines anderen Betriebszustandes, möglicherweise eines Fehlerfalls, die Licht mit einer anderen Farbe emittierenden Beleuchtungselemente angesteuert werden können.

Wie dies weiterhin aus Figur 1 zu erkennen ist, kann die gesamte Anzeigevorrichtung auf der Rückseite der Frontplatte durch eine Abdeckhaube 6 abgedeckt sein, die ebenfalls an der Halterung 3 befestigt ist und die Einstreuung von Fremdlicht dadurch verhindert, dass sie Umfangswände aufweist, die an der hinteren Fläche 1 b der Frontplatte 1 anliegen.

## Patentansprüche

1. Anzeigevorrichtung mit einer Frontplatte mit beschränkter Lichtdurchlässigkeit, die eine vordere Sichtfläche (1a) und eine dieser gegenüberliegende hintere Fläche (1 b) aufweist, benachbart zu der auf einer Leiterplatte (4) angeordnete Beleuchtungseinrichtungen (5) zur selektiven Beleuchtung ausgewählter Anzeigebereiche der Sichtfläche (1a) angeordnet sind, wobei die Dicke der Frontplatte (1) in den Anzeigebereichen durch Ausnehmungen (8) verringert ist, **dadurch gekennzeichnet, dass** in die Ausnehmungen (8) lichtleitende Elemente (2) mit einer der Form der Ausnehmungen (8) angepassten Querschnittsform eingesetzt sind, dass auf der hinteren Fläche der Frontplatte (1) eine Halterungseinrichtung (3) für die Leiterplatte vorgesehen ist, die eine erste der Frontplatte (1) zugewandte Seite aufweist, auf der Leuchtelemente (5) in einer der Anordnung der Ausnehmungen (8) in der Frontplatte (1) bzw. der Anordnung der lichtleitenden Elemente (2) entsprechenden Anordnung angeordnet sind, wobei die Halterungseinrichtung (3) und/oder die Leiterplatte (4) elastisch ausgebildet ist, so dass die zwischen den Leuchtelementen (5) und den Böden der Ausnehmungen (8) angeordneten lichtleitenden Elemente (2) durch die Leuchtelemente (5) in die Ausnehmungen (8) gedrückt und in diesen festgehalten sind.

2. Anzeigevorrichtumg nach Anspruch 1, **dadurch gekennzeichnet, dass** die lichtleitenden Elemente (2) eine Parallelepiped-Form aufweisen und eine Fokussierung des Lichts der Leuchtelemente (5) auf die in den Ausnehmungen (8) der Frontplatte (1) liegende Stirnfläche der lichtleitenden Elemente (2) bewirken.

3. Anzeigevorrichtung nach Anspruch 1 oder 2, **dadurch gekennzeichnet, dass** die Halterungsvorrichtung (3) auf die hintere Fläche (1 b) der Frontplatte (1) aufgeklebt ist.

4. Anzeigevorrichtung nach einem der vorhergehenden Ansprüche, **dadurch gekennzeichnet, dass** mehrere Leuchtelemente (5) in einer geometrischen Anordnung, die der Form der Stirnseiten der lichtleitenden Elemente (2) entspricht, auf der Leiterplatte (4) angeordnet sind.

5. Anzeigevorrichtung nach Anspruch 4, **dadurch gekennzeichnet, dass** die einem lichtleitenden Element (2) zugeordneten Leuchtelemente (5) Licht mit unterschiedlicher Farbe emittieren.

6. Anzeigevorrichtung nach einem der vorhergehenden Ansprüche, **dadurch gekennzeichnet, dass** die Ausnehmungen in Form eines Uhren-Zifferblattes angeordnet sind und eine Fortschrittsanzeige für den Betrieb einer Maschine bilden.

7. Anzeigevorrichtung nach einem der vorhergehenden Ansprüche, **dadurch gekennzeichnet, dass** die Leiterplatte (4) durch eine haubenförmige Abdeckung (6) abgedeckt ist, die sich bis zur hinteren Seite (1 b) der Frontplatte (1) erstreckende Umfangswände aufweist.

## Claims

1. A display device with a front plate with limited light permeability, which comprises a front viewing surface (1a) and a rear surface (1b) opposite the same, adjacent to which illuminating means (5) arranged on a circuit board (4) are arranged for selectively illuminating selected display areas of the viewing surface (1a), wherein the thickness of the front plate (1) in the display areas is reduced by recesses (8), **characterised in that** light-conducting elements (2) of a cross-sectional shape adapted to the shape of the recesses (8) are inserted into the recesses (8), **in that** on the rear surface of the front plate (1) a holding means (3) is provided for the circuit board (3) which comprises a first side facing the front plate (1) on which lighting elements (5) are arranged in an array corresponding to the array of recesses (8) in the front plate (1) / the array of light-conducting elements (2), wherein the holding means (3) and/or the circuit board (4) are formed elastically so that the light-conducting elements (2) arranged between the lighting elements (5) and the bottoms of the recesses (8) are pressed into the recesses (8) by the lighting elements (5) and retained in these.

2. The display device according to claim 1, **characterised in that** the light-conducting elements (2) comprise a parallelepiped shape and cause the light of the lighting elements (5) to focus on the face of the light-conducting elements (2) lying in the recesses (8) of the front plate (1).

3. The display device according to claim 1 or 2, **characterised in that** the holding device (3) is glued onto the rear surface (1b) of the front plate (1).

4. The display device according to one of the preceding claims, **characterised in that** several lighting elements (5) are arranged on the circuit board (4) in a geometric arrangement corresponding to the shape of the faces of the light-conducting elements (2).

5. The display device according to claim 4, **characterised in that** the illuminating elements (5) associated with a light-conducting element (2) emit light of varying colour.

6. The display device according to one of the preceding claims, **characterised in that** the recesses are arranged in the form of a clock dial and form a progress indication for the operation of the machine.

7. The display device according to one of the preceding claims, **characterised in that** the circuit board (4) is covered by a hood-like cover (6), which comprises circumferential walls extending as far as the rear side (1b) of the front plate (1).

## Revendications

1. Dispositif d'affichage avec une plaque frontale à transparence limitée, laquelle comprend une surface visuelle avant (1a) et une surface arrière (1b) située en vis-à-vis de celle-ci, au voisinage de laquelle sont disposés de dispositifs d'éclairage (5) disposés sur une carte de circuits imprimés (4) pour l'éclairage sélectif de zones d'affichage sélectionnées de la surface visuelle (1a), l'épaisseur de la plaque frontale (1) étant réduite dans les zones d'affichage grâce à des évidements (8), **caractérisé en ce que** des éléments à conduction optique (2) avec une forme en coupe transversale adaptée aux évidements (8) sont mis en place dans les évidements (8), **en ce qu'**un dispositif de maintien (3) pour la carte de circuits imprimés est prévu sur la surface arrière de la plaque frontale (1), lequel présente un premier côté tourné vers la plaque frontale (1) sur lequel sont disposés des éléments lumineux (5) selon un agencement correspondant à l'agencement des évidements (8) dans la plaque frontale (1) ou à l'agencement des éléments à conduction optique (2), le dispositif de maintien (3) et/ou la carte de circuits imprimés (4) étant réalisés de manière élastique de sorte que les éléments à conduction optique (2) disposés entre les éléments lumineux (5) et les fonds des évidements (8) des éléments à conduction optique (2) sont pressés par les éléments lumineux (5) dans les évidements (8) et sont fixés dans ceux-ci.

2. Dispositif d'affichage selon la revendication 1, **caractérisé en ce que** les éléments à conduction optique (2) présentent une forme parallélépipédique et produisent une focalisation de la lumière des éléments lumineux (5) sur la surface frontale des éléments à conduction optique (2) qui est située dans les évidements (8) de la plaque frontale (1).

3. Dispositif d'affichage selon la revendication 1 ou 2, **caractérisé en ce que** le dispositif de maintien (3) est collé sur la surface arrière (1b) de la plaque frontale (1).

4. Dispositif d'affichage selon l'une des revendications précédentes, **caractérisé en ce que** plusieurs éléments lumineux (5) sont disposés sur la carte de circuits imprimés (4) selon un agencement géométrique qui correspond à la forme des côtés frontaux des éléments à conduction optique (2).

5. Dispositif d'affichage selon la revendication 4, **caractérisé en ce que** les éléments lumineux (5) associés à un élément à conduction optique (2) émettent de la lumière avec une couleur différente.

6. Dispositif d'affichage selon l'une des revendications précédentes, **caractérisé en ce que** les évidements sont disposés en forme d'un cadran de montre et forment un indicateur de progression pour le fonctionnement d'une machine.

7. Dispositif d'affichage selon l'une des revendications précédentes, **caractérisé en ce que** la carte de circuits imprimés (4) est recouverte par un couvercle (6) en forme de capot qui présente des parois périphériques s'étendant jusqu'au côté arrière (1b) de la plaque frontale (1).
